# EUROPÄISCHE PATENTSCHRIFT

(11) **EP 0 695 710 B1**
(45) Veröffentlichungstag und Bekanntmachung des Hinweises auf die Patenterteilung: **12.12.2001**
(21) Anmeldenummer: 95110531.1
(22) Anmeldetag: 06.07.1995
(51) Int. Cl.: B65H 19/18, B65H 19/29

(54) **Klebemittelanordnung für eine Vorratspapierbahnrolle**
Adhesive means arrangement for a replacement paper web roll
Arrangement de moyens adhésifs pour des bobines de remplacement en bande de papier

(30) Priorität: 14.07.1994 DE 4424902
(43) Veröffentlichungstag der Anmeldung: 07.02.1996
(73) Patentinhaber: Koenig & Bauer Aktiengesellschaft, 97080 Würzburg (DE)
(72) Erfinder: Röder, Klaus Walter, D-97074 Würzburg (DE); Trutschel, Hartwig Horst, D-97076 Würzburg (DE)

(56) Entgegenhaltungen:
- EP-A- 0 031 298
- EP-A- 0 395 024
- EP-A- 0 418 527
- EP-A- 0 484 323
- WO-A-91/08159
- WO-A-93/04968
- DE-U- 9 201 286
- US-A- 2 149 833

## Beschreibung

Die Erfindung betrifft eine Klebemittelanordnung einer Vorratspapierbahnrolle für miteinander zu verbindende Papierbahnrollen entsprechend dem Oberbegriff des Anspruches 1.

Durch die EP 04 18 527 A2 ist ein Verfahren zum Vorbereiten einer Rolle bahnförmigen Bedruckstoffes für automatische Rollenwechsler bekannt, mit welchem ein Klebestreifen zum Befestigen des Rollenanfanges der Bedruckstoffbahn auf der äußeren Bedruckstoffbahnlage verwendet wird, der über seine gesamte Länge in drei Zonen unterteilt ist. Dabei sind die äußeren Zonen mit Klebstoff versehen und die mittlere Zone ist perforiert und klebstofffrei ausgebildet.

Der bei diesem Verfahren verwendete Klebestreifen weist infolge beidseitigem Klebemittelauftrag zuzüglich zu den zu verbindenden Bedruckstoffbahnen eine hohe Belastung für die Zylinder beim Durchgang durch Rotationsdruckmaschinen auf. Dadurch kann es zu bleibenden Verformungen im Drucktuch kommen, was zum vorzeitigen Verschleiß desselben führt.
Weitere Folgeerscheinungen sind, daß beim Weiterverarbeiten der Materialbahn durch Längsschneideeinrichtungen oder Falzeinrichtungen die Messer beim Schneiden solcher vielschichtigen Verbindungselemente auf die Dauer größere Verschleißerscheinungen aufweisen.
Schließlich ist auch noch von Nachteil, daß der nach dem o. g. Verfahren bekannte, dreizonige Klebestreifen - im Querschnitt gesehen - eine unterschiedliche, d. h. asymmetrische Dicke besitzt, so daß dieser dreizonige Klebestreifen nicht symmetrisch aufrollbar ist. Dies ist sowohl nachteilig für die Lagerhaltung als auch nachteilig für eine automatisierte Zuführung für eine Klebevorbereitung der Materialbahnen. Weiterhin sind noch sogenannte Zuhalteetiketten bekannt, welche einzeln und zumeist rechtwinklig auf den Anfang der ersten Lage der Papierbahn aufgeklebt werden und diese erste Lage auf der zweiten Lage der Papierbahn festlegen. Nachteilig bei diesen Zuhalteetiketten ist jedoch, daß diese jeweils einzeln und somit zeitaufwendig auf den Anfang der Papierbahn aufgebracht werden müssen und darüberhinaus auf die Vorratspapierbahnrolle noch ein zusätzlicher Klebestreifen für das Verbinden der Vorratspapierbahnrolle mit der ablaufenden Papierbahnrolle aufgebracht werden muß.

Die US 21 49 833 A offenbart eine Klebemittelanordnung einer Vorratsrolle, bei der ein doppelseitiger Klebestreifen den Anfang der Bahn mit der zweiten Lage der Vorratsrolle verbindet.

Die EP 04 84 323 A2 beschreibt ein Verfahren zur Herstellung von Bandrollen, bei dem ein Klebestreifen durch Löcher ein Ende einer Bahn auf einem Rollenkern festklebt.

Die EP 03 95 024 A2 zeigt eine schmale Vorratsrolle, bei der der Anfang durch ein einziges Loch auf der zweiten Lage der Rolle fixiert wird. Ein Verbinden zweier Bahnen ist nicht vorgesehen.

Der Erfindung liegt die Aufgabe zugrunde, eine etikettenfreie Klebemittelanordnung zum Vorbereiten einer neuen Vorratspapierbahnrolle für das Verbinden mit einer zu Ende gehenden Papierbahnrolle in einem Rollenwechsler zu schaffen, welche bei einer guten Maschinengängigkeit einfach sowohl im Rollenwechsler vor Ort als auch in einer automatischen Station zum Herstellen von Klebespitzen hergestellt werden kann.

Erfindungsgemäß wird diese Aufgabe durch die Merkmale des kennzeichnenden Teils des Anspruches 1 gelöst.

Durch die Erfindung werden insbesondere folgende Vorteile erzielt:
Infolge des Aufbringens eines parallel zum Papierbahnanfang verlaufenden bekannten, einfachen und unperforierten Klebemittelstreifens sowie das durch die öffnungen der obersten Lage der Papierbahn auf die zweite Lage der Papierbahn tretende Klebemittel ist mit wenig Aufwand und ohne sogenannte Zuhalteetiketten eine Klebemittelanordnung zur Vorbereitung für das Verbinden der ersten Lage einer neuen Vorratspapierbahnrolle mit der Papierbahn einer abgelaufenen Papierbahnrolle geschaffen worden. Dieser Klebemittelstreifen garantiert hinsichtlich seiner Dicke eine beschädigungsfreie Maschinengängigkeit sowie ein komplikationsloses Verbinden zweier Papierbahnen mit nachfolgendem Trennen der auf der zweiten Papierbahnlage aufgeklebten ersten Papierbahnlage von der ersten Papierbahnlage. Die Klebekraft des Anfanges der ersten Lage der Papierbahn auf der zweiten Lage der Papierbahn ist so bemessen, daß beim Drehen der Papierbahnrolle in der Anlaufphase allein die Luftwiderstandskräfte ein selbsttätiges öffnen des Anfanges der Vorratspapierbahnrolle nicht bewirken können. Der verwendete Klebemittelstreifen ist auf Grund seines gleichmäßigen Querschnitts gut aufrollbar.

Die Erfindung wird nachfolgend an zwei Ausführungsbeispielen näher erläutert. Die zugehörigen Zeichnungen zeigen in
- Fig. 1: eine schematische Darstellung eines Teils einer erfindungsgemäßen Klebemittelanordnung am Anfang einer Vorratspapierbahnrolle,
- Fig. 2: einen Schnitt II - II durch die erfindungsgemäße Klebemittelanordnung nach Fig. 1 in vergrößerter Darstellung,
- Fig. 3: eine schematische Darstellung eines Teils einer erfindungsgemäßen Klebemittelanordnung in einem zweiten Ausführungsbeispiel,
- Fig. 4: einen Schnitt IV - IV durch die Klebemittelanordnung nach Fig. 3.

Eine Papierbahnrolle als Vorratspapierbahnrolle zum Verbinden an eine nahezu abgelaufene Papierbahnrolle weist in der Nähe ihres Papierbahnanfanges 2 der äußersten oder ersten Lage 3 der Papierbahn eine Vielzahl von Öffnungen oder Löcher 4 auf, die parallel zum Papierbahnanfang 2, z. B. parallel zur Achse der Vorratspapierbahnrolle verlaufen, jedoch den Papierbahnanfang 2 nicht berühren (Fig. 1). Diese Löcher 4 sind im Querschnitt vorzugsweise kreisrund ausgebildet; sie können jedoch auch einen ovalen, rechteckigen, dreieckigen oder einen Querschnitt einer beliebigen geometrischen Form aufweisen. Über diese in der ersten Lage 3 der Papierbahn eingebrachten Löcher 4 wird ein doppelseitig klebender Klebemittelstreifen 6 aufgebracht, welcher mit seiner Seitenlinie 7 parallel zum Papierbahnanfang 2 der ersten Lage 3 der Papierbahn verläuft und dessen Klebemittel durch die in der ersten Lage 3 der Papierbahn befindlichen Löcher 4 tritt und somit den Anfang der ersten Lage 3 der Papierbahn auf einer zweiten Lage 8 der Papierbahn festlegt. Die Löcher 4 können dabei sowohl vollständig oder auch nur teilweise mit dem Klebemittelstreifen 6 abgedeckt sein. Somit ist die Wirksamkeit des. Befestigens der erste Lage 3 der Papierbahn auf der zweiten Lage 8 der Papierbahn neben der Klebekraft des Klebemittels vom Durchmessers d der Löcher 4, vom Abstand a der Löcher 4 voneinander sowie vom Grad der Überdeckung der Löcher 4 durch den Klebemittelstreifen 6 abhängig und somit einstellbar. Der Durchmesser jedes Loches 4 kann drei bis fünf Millimeter betragen. Der Anstand a der Löcher 4 in achsparalleler Richtung kann zwischen 50 und 100 Millimetern liegen. Dabei können auch zwei Lochreihen parallel zueinander in achsparalleler Richtung verlaufen. Der Klebemittelstreifen 6 weist eine Breite b auf, welche zwischen 12 und 50 Millimetern liegen kann. Die Löcher 4 befinden sich dabei in einem papierbahnanfangsnahem Bereich des Anfanges Gebiet der ersten Lage 3 der Papierbahn, so daß sich zwischen der papierbahnanfangsnächsten Stelle der Löcher 4 und dem Papierbahnanfang 2 der ersten Lage 3 ein kleiner Abstand e befindet. Dieser Abstand e beträgt mindestens das 0,2-fache eines Durchmessers d eines Loches 4.

Es ist auch möglich, den Papierbahnanfang 2 der ersten Lage 3 der Papierbahn in ihrem Verlauf abweichend von einer Achsparallelen auszubilden, z. B. schräg, V-förmig, W-förmig oder Doppel-W-förmig verlaufend. Dabei verläuft die Seitenlinie 7 des Klebemittelstreifens 6 entweder deckungsgleich zum Papierbahnanfang 2 der ersten Lage 3 der Papierbahn, oder der Papierbahnanfang 2 sowie die Seitenlinie 7 verlaufen in einem Abstand parallel zueinander. In letzterem Falle befindet sich jedoch die Seitenlinie 7 des Klebemittelstreifens 6 auf dem Anfang 9 der ersten Lage 3 der Papierbahn und nicht auf der zweiten Lage 8 der Papierbahn.

Das Verbinden der Papierbahn einer Vorratspapierbahnrolle an eine von einer zu Ende gehenden Papierbahnrolle erfolgt in bekannter Weise, wie z. B. in der DE 42 10 329 A1 dargestellt. Dabei wird die zu Ende gehende Papierbahn mittels einer Andrückrolle an den Anfang 9 der ersten Lage 3 der Vorratspapierbahnrolle gedrückt, so daß die zu Ende gehende Papierbahn die der ersten Lage 3 der Papierbahn abgewandte Oberfläche 11 des Klebemittelstreifens 6 berührt, wodurch der Anfang 9 der ersten Lage 3 der Papierbahn angeklebt wird. Nach diesem Verbinden beider Papierbahnen lösen sich die kreisförmigen Klebestellen von der zweiten Lage 8 der Papierbahn ab, so daß der Verbindungsvorgang beider Papierbahnen hiermit beendet ist. Als Klebeband kann handelsübliches Klebeband verwendet werden. Nach der genannten Andrückrolle und noch innerhalb des Rollenwechslers kann zweckmäßigerweise eine an die Papierbahn anstellbare Walze oder eine im Papierlauf vorhandene Leitwalze angeordnet sein, welche von der Außenseite der von der Papierbahnrolle ablaufenden Papierbahn umschlungen ist, so daß die der Papierbahn anhaftenden lochförmig angeordneten Klebemittelrückstände inaktiviert werden, z. B. mittels Silikon, Puder oder dgl. bekannten Mitteln.

Bei einem weiteren Ausführungsbeispiel weist eine Vorratspapierbahnrolle an ihrem Papierbahnanfang 2 der äußersten oder ersten Lage 3 der Papierbahn eine Vielzahl von Ausnehmungen oder Löcher 12 auf, welche parallel zum Papierbahnanfang 2 und z. B. parallel zur Achse der Papierbahnrolle (Fig. 4) verlaufen und den Papierbahnanfang 2 der ersten Lage 3 der Papierbahn berühren. Diese Löcher 12 sind im Querschnitt vorzugsweise dreieckig ausgebildet, so daß deren Grundlinien 10 deckungsgleich mit dem Papierbahnanfang 2 der ersten Lage 3 der Papierbahn verlaufen und deren Höhen h sich rechtwinklig zum Papierbahnanfang 2 der ersten Lage 3 der Papierbahn erstrecken. Die Grundlinie 10 jeder dreieckigen Ausnehmung bzw. jedes dreieckigen Loches 12 an dem Papierbahnanfang 2 der ersten Lage 3 der Papierbahn wird jeweils durch die Punkte 13; 14 begrenzt und die Höhe h wird einerseits von der Grundlinie 10 und andererseits von einem Schnittpunkt 16 der beiden von den Punkten 13; 14 ausgehenden Geraden 17; 18 begrenzt. Diese Löcher 12 können jedoch auch einen Teil einer runden, ovalen oder anderen beliebigen geometrischen Form aufweisen. Die Löcher 12 können ebenfalls einen kreisabschnittsförmigen Querschnitt aufweisen, deren Sekante auf dem Papierbahnanfang 2 verläuft und der Grundlinie 10 entspricht. Wichtig ist, daß diese geometrische Form zum Papierbahnanfang 2 der ersten Lage 3 der Papierbahn Verbindung hat, d. h. geöffnet ist und von dem Papierbahnanfang 2 ausgehend, sich entgegen der Drehrichtung der Vorratspapierbahnrolle, d. h. in Richtung des Schnittpunktes 16 der beiden Geraden 17, 18 verjüngt. Über diese in einem streifenförmigen Bereich 19 des Papierbahnanfanges 2 der ersten Lage 3 der Papierbahn befindlichen Löcher 12 ist ein doppelseitig klebender Klebemittelstreifen 6 aufgebracht, so daß auf der zweiten Lage 8 der Papierbahn jeweils eine dreieckförmige Klebfläche 21 entsteht, welche sowohl durch die Seitenlinie 7 des Klebemittelstreifens 6, welche die beiden Geraden 17; 18 in den Punkten 22; 23 schneidet, als auch durch den Schnittpunkt 16 der beiden Geraden 17; 18 begrenzt wird. Der Papierbahnanfang 2 der ersten Lage 3 der Papierbahn kann abweichend von einer Achsparallelen (wie in Fig. 4 dargestellt) ausgebildet sein, z. B. schräg, V-förmig, W-förmig oder Doppel-W-förmig. Dabei verläuft ebenfalls, wie im ersten Ausführungsbeispiel angegeben, die Seitenlinie 7 des Klebemittelstreifens 6 entweder deckungsgleich zum Papierbahnanfang 2 der ersten Lage 3 der Papierbahn oder der Papierbahnanfang 2 sowie die Seitenlinie 7 verlaufen parallel zueinander in einem streifenförmigen Abstand f. Die Breite des streifenförmigen Abstandes f kann z. B. gleich der Höhe h des Loches 12 oder einem Teils dieser Höhe h betragen, so daß die Löcher 12 vom Klebemittelstreifen 6 ganz oder teilweise überdeckt werden und somit analog dem ersten Ausführungsbeispiel die Klebekraft der Klebestellen einstellbar ist. In letzterem Falle befindet sich auch hier die Seitenlinie 7 des Klebemittelstreifens 6 auf dem Anfang der ersten Lage 3 der Papierbahn und nicht auf der zweiten Lage 8 der Papierbahn. Ein Abstand a der Löcher 12 sowie eine Breite b des Klebemittelstreifens sind jeweils ebenso bemessen, wie im ersten Ausführungsbeispiel dargelegt.

### Teileliste

- 1: -
- 2: Papierbahnanfang (3)
- 3: Lage Papierbahn, erste
- 4: Lochungen
- 5: -
- 6: Klebemittelstreifen, doppelseitig klebend
- 7: Seitenlinie (6)
- 8: Lage Papierbahn, zweite
- 9: -
- 10: Grundlinie (12)
- 11: Oberfläche (6), von 3 abgewandt
- 12: Ausnehmungen, dreieckförmig
- 13: Punkt (10)
- 14: Punkt (10)
- 15: -
- 16: Punkt (17; 18)
- 17: Gerade (12)
- 18: Gerade (12)
- 19: Bereich, streifenförmig (2; 3)
- 20: -
- 21: Klebefläche (6, 8)
- 22: Punkt (17; 7)
- 23: Punkt (18; 7)

- a: Abstand (12, 12; 4, 4)
- b: Breite (6)
- d: Durchmesser (4)
- e: Abstand (4, 2)
- f: Abstand (2; 7)
- h: Höhe (12)

- C: Drehrichtung (1)

## Patentansprüche

1. Klebemittelanordnung einer vorbereiteten Vorratspapierbahnrolle von miteinander zu verbindenden Papierbahnrollen unter Verwendung von Klebeband, **dadurch gekennzeichnet, daß** in einem zumindest papierbahnanfangsnahen Bereich einer ersten Lage (3) der Vorratspapierbahnrolle eine Vielzahl Löcher (4; 12) vorgesehen sind, daß auf der Außenseite der ersten Lage (3) der Papierbahn ein die Löcher (4; 12) zumindest teilweise überdeckender, doppelseitig klebender Klebemittelstreifen (6) aufgebracht ist, der mit seinen durch die Löcher (4; 12) dringenden Klebemittel den Papierbahnanfang (2) auf der zweiten Lage (8) der Papierbahn befestigt, daß der Klebemittelstreifen (6) nicht über den Papierbahnanfang (2) hinausreichend mit der zweiten Lage (8) der Papierbahn verbunden ist.

2. Klebemittelanordnung nach Anspruch 1, **dadurch gekennzeichnet, daß** die Löcher (4) in einem papierbahnanfangsnahen Gebiet (b) der ersten Lage (3) der Papierbahn angeordnet sind, daß sich zwischen den papierbahnanfangsnahen Rändern der Löcher (4) und dem Papierbahnanfang (2) der ersten Lage (3) der Papierbahn ein Abstand (e) befindet.

3. Klebemittelanordnung nach Anspruch 2, **dadurch gekennzeichnet, daß** der Querschnitt der in der ersten Lage (3) der Papierbahn eingebrachten Löcher (4) eine kreisrunde Form aufweist.

4. Klebemittelanordnung nach Anspruch 1, **dadurch gekennzeichnet, daß** die Löcher (12) derartig angeordnet sind, daß diese den geradlinigen Verlauf des Papierbahnanfanges (2) unterbrechen.

5. Klebemittelanordnung nach Anspruch 4, **dadurch gekennzeichnet, daß** die Löcher (12) einen dreieckigen Querschnitt (12) aufweisen, deren Grundlinie (10) parallel zum Papierbahnanfang (2) verläuft, daß deren Höhe (h) sich rechtwinklig zum Papierbahnanfang (2) der ersten Lage (3) der Papierbahn erstreckt.

6. Klebemittelanordnung nach Anspruch 4, **dadurch gekennzeichnet, daß** die Löcher (12) einen kreisabschnittsförmigen Querschnitt aufweisen, deren Sekante auf dem Papierbahnanfang (2) verläuft.

7. Klebemittelanordnung den Anspruch 1, **dadurch gekennzeichnet, daß** eine Seitenlinie (7) des Klebemittelstreifens (6) parallel zum Papierbahnanfang (2) verläuft.

8. Klebemittelanordnung nach Anspruch 1, **dadurch gekennzeichnet, daß** der Papierbahnanfang (2) sowie die Seitenlinie (7) des Klebemittelstreifens (6) achsparallel zur Vorratspapierbahnrolle verläuft.

9. Klebemittelanordnung den Anspruch 1, **dadurch gekennzeichnet, daß** der Papierbahnanfang (2) sowie die Seitenlinie (7) des Klebemittelstreifens (6) V-förmig ausgebildet ist.

10. Klebemittelanordnung nach Anspruch 1, **dadurch gekennzeichnet, daß** der Papierbahnanfang (2) sowie die Seitenlinie (7) des Klebemittelstreifens (6) W-förmig ausgebildet ist.

11. Klebemittelanordnung nach Anspruch 1, **dadurch gekennzeichnet, daß** der Papierbahnanfang (2) sowie die Seitenlinie (7) des Klebemittelstreifens (6) Doppel-W-förmig ausgebildet ist.

## Claims

1. Adhesive arrangement for a prepared paper-web supply roll of paper-web rolls which are to be connected to one another, using adhesive tape, **characterized in that** a multiplicity of holes (4; 12) are provided in a region of a first layer (3) of the 5 paper-web supply roll which is at least in the vicinity of the start of the paper web, **in that** applied to the outside of the first layer (3) of the paper web is a double-sided adhesive strip (6) which at least partially overlaps the holes (4; 12) and, by means of its adhesive penetrating through the holes (4; 12), fastens the start (2) of the paper web to the second layer (8) of the paper web, and **in that** the adhesive 10 strip (6) is connected to the second layer (8) of the paper web in a state in which it does not extend beyond the start (2) of the paper web.

2. Adhesive arrangement according to Claim 1, **characterized in that** the holes (4) are arranged in an area (b) of the first layer (3) of the paper web which is in the vicinity 15 of the start of the paper web, and **in that** there is a spacing (e) between those borders of the holes (4) which are in the vicinity of the start of the paper web and the start (2) of the first layer (3) of the paper web.

3. Adhesive arrangement according to Claim 2, **characterized in that** the cross 20 section of the holes (4) introduced in the first layer (3) of the paper web is of round form.

4. Adhesive arrangement according to Claim 1, **characterized in that** the holes (12) are arranged such that they interrupt the rectilinear course of the start (2) of the 25 paper web.

5. Adhesive arrangement according to Claim 4, **characterized in that** the holes (12) have a triangular cross section (12), of which the base line (10) runs parallel to the start (2) of the paper web, and **in that** the height (h) of said holes extends at right angles to the start (2) of the first layer (3) of the paper web.

6. Adhesive arrangement according to Claim 4, **characterized in that** the holes (12) have a circle-segment-like cross section, of which the secant runs along the start (2) of the paper web.

7. Adhesive arrangement [lacuna] Claim 1, **characterized in that** a side line (7) of the adhesive strip (6) runs parallel to the start (2) of the paper web.

8. Adhesive arrangement according to Claim 1, **characterized in that** the start (2) of 10 the paper web and the side line (7) of the adhesive strip (6) run in an axis-parallel manner to the paper-web supply roll.

9. Adhesive arrangement according to Claim 1, **characterized in that** the start (2) of the paper web and the side line (7) of the adhesive strip (6) are of V form.

10. Adhesive arrangement according to Claim 1, **characterized in that** the start (2) of the paper web and the side line (7) of the adhesive strip (6) are of W form.

11. Adhesive arrangement according to Claim 1, **characterized in that** the start (2) of 20 the paper web and the side line (7) of the adhesive strip (6) are of double-W form.

## Revendications

1. Arrangement de moyens adhésifs d'un rouleau de réserve de bande de papier ayant été préparé, venant de rouleaux de bande de papier à relier ensemble en utilisant une bande adhésive, **caractérisé en ce que**, dans une zone, au moins proche de l'amorce de bande de papier, d'une première couche (3) du rouleau de réserve de bande de papier sont prévus une pluralité de trous (4; 12), **en ce que** sur la face extérieure de la première couche (3) de la bande de papier est appliquée une bande de moyens adhésifs (6) collants double face, recouvrant au moins partiellement les trous (4; 12), bande qui, par ses moyens adhésifs, passant à travers les trous (4; 12), fixe l'amorce de bande de papier (2) sur la deuxième couche (8) de la bande de papier, **en ce que** la bande de moyens adhésifs (6) n'est pas suffisamment reliée à la deuxième couche (8) de la bande de papier, par l'amorce de bande de papier (2).

2. Arrangement de moyens adhésifs selon la revendication 1, **caractérisé en ce que** les trous (4) sont disposés dans une zones (b), proche de l'amorce de bande de papier, de la première couche (3) de la bande de papier, **en ce qu'**entre les bords, proches de l'amorce de bande de papier, des trous (4) et l'amorce de bande de papier (2) de la première couche (2) de la bande de papier est prévu un espacement (e).

3. Arrangement de moyens adhésifs selon la revendication 2, **caractérisé en ce que** la section transversale des trous (4) ménagés dans la première couche (3) de la bande de papier présente une forme circulaire ronde.

4. Arrangement de moyens adhésifs selon la revendication 1, **caractérisé en ce que** les trous (12) sont disposés de manière qu'ils interrompent l'allure rectiligne de l'amorce de bande de papier (2).

5. Arrangement de moyens adhésifs selon la revendication 4, **caractérisé en ce que** les trous (12) présentent une section transversale (12) triangulaire, dont la base (10) s'étend parallèlement à l'amorce de bande de papier (2), **en ce que** leur hauteur (h) s'étend à angle droit par rapport à l'amorce de bande de papier (3) de la première couche (3) de bande de papier.

6. Arrangement de moyens adhésifs selon la revendication 4, **caractérisé en ce que** les trous (12) ont une section transversale en forme de segments de cercle, dont la sécante s'étend sur l'amorce de bande de papier (2).

7. Arrangement de moyens adhésifs selon la revendication 1, **caractérisé en ce qu'**une ligne de côté (7) de la bande de moyens adhésifs (6) s'étend parallèlement à l'amorce de bande de papier (2).

8. Arrangement de moyens adhésifs selon la revendication 1, **caractérisé en ce que** l'amorce de bande de papier (2), ainsi que la ligne de côté (7) de la bande de moyens adhésifs (6), s'étendent parallèlement à l'axe du rouleau de réserve en bande de papier.

9. Arrangement de moyens adhésifs selon la revendication 1, **caractérisé en ce que** l'amorce de bande de papier (2), ainsi que la ligne de côté (7) de la bande de moyens adhésifs (6), ont une configuration en V.

10. Arrangement de moyens adhésifs selon la revendication 1, **caractérisé en ce que** l'amorce de bande de papier (2), ainsi que la ligne de côté (7) de la bande de moyens adhésifs (6), ont une configuration en forme de W.

11. Arrangement de moyens adhésifs selon la revendication 1, **caractérisé en ce que** l'amorce de bande de papier (2), ainsi que la ligne de côté (7) de la bande de moyens adhésifs (6), ont une configuration en forme de W double.
